# EUROPÄISCHE PATENTANMELDUNG

(11) **EP 0 733 746 A2**
(43) Veröffentlichungstag der Anmeldung: **25.09.1996**
(21) Anmeldenummer: 96102965.9
(22) Anmeldetag: 28.02.1996
(51) Int. Cl.: E03C 1/06

(54) **Halter**

(30) Priorität: 20.03.1995 DE 19510085
(71) Anmelder: HANSA METALLWERKE AG, D-70567 Stuttgart (DE)
(72) Erfinder:
(74) Vertreter: Ostertag, Ulrich

(57) **Zusammenfassung**

Ein Halter (1), welcher der Befestigung eines Endes einer Brausestange (2) oder eines ähnlichen länglichen Gegenstandes an einer Gebäudewand dient, umfaßt ein Befestigungsteil (3), welches an der Gebäudewand verschraubbar ist. Das Befestigungsteil (3) ist mit einer Zahnung (8) versehen, deren Zähne parallel zueinander, senkrecht zur Längsrichtung der Brausestange (2) oder schräg zu dieser verlaufen. Mit der Brausestange (2) ist ein Befestigungsansatz (12) verbunden, der eine komplementäre Zahnung (13) besitzt. Diese steht in der Montagestellung in Eingriff mit der Zahnung (8) des Befestigungsteils (3). Der Befestigungsansatz (12) ist außerdem in einer Aufnahme (16) eines Verbindungsteiles (15) axial verschiebbar aufgenommen, die jedoch so geformt ist, daß der beschriebene gegenseitige Eingriff der beiden Zahnungen (8, 13) stattfinden kann. Das Verbindungsteil (15) stützt sich mit einer senkrecht zur Längsrichtung der Brausestange (2) verlaufenden Fläche an einer entsprechenden Fläche des Befestigungsteiles (3) ab. An dem Verbindungsteil (15) sind außerdem Rastmittel (17, 20) angeformt, die in der Montagestellung in entsprechende Rastmittel (17, 18) des Befestigungsteiles (3) eingreifen und so die beiden Zahnungen (8, 13) in wechselseitigem Eingriff halten. Mit dem beschriebenen Halter (1) lassen sich bestimmte Maßabweichungen im Abstand zwischen dem oberen und dem unteren Befestigungsteil (3), die zu dem oberen und unteren Halter (1) gehören, kompensieren, ohne daß es im Bereich des Halters (1) zu unschönen Spalten oder gar zu einem Spiel im Sitz der Brausestange (2) käme.

## Beschreibung

Die Erfindung betrifft einen Halter zur Befestigung einer länglichen Gegenstandes, insbesondere einer Brausestange, an zwei voneinander beabstandeten Stellen einer Gebäudewand mit
a) einem Befestigungsteil, welches an der Gebäudewand anschraubbar ist und an dieser über eine Anlagefläche anliegt;
b) einer Aufnahme für den länglichen Gegenstand, die durch eine senkrecht zur Gebäudewand gerichtete Bewegung auf das Befestigungsteil aufschiebbar und an dieser befestigbar ist.

In der DE 43 07 776 C ist ein Halter für eine sanitäre Trockenarmatur beschrieben, der die eingangs genannten Merkmale aufweist und grundsätzlich auch als Halter für eine Brausestange geeignet ist. Bei ihm wird das sogenannte "Funktionsteil", in der Anwendung auf einen Brausestangenhalter also die Brausestange, in eine zylindrische Ausnehmung der Aufnahme eingeschoben und erfährt in dieser durch stirnseitige Anlage in einer Richtung einen axialen Halt. Wenn nunmehr die beiden zur Befestigung einer Brausestange erforderlichen Befestigungsteile, z. B. durch einen Bohrfehler, nicht exakt den richtigen Abstand haben, bei welcher die Brausestange an beiden Enden stirnseitig anstößt, so erhält die Brausestange ein axiales Spiel. Dies ist unerwünscht, da ein solches Spiel beim Benutzer der Brause ein Gefühl der Unsicherheit hervorruft. Ähnliche Probleme ergeben sich auch bei den bekannten Brausestangenhalterungen einfacher Art, bei denen die Aufnahme für die Brausestange unmittelbar an die Gebäudewand angeschraubt wird.

Aufgabe der vorliegenden Erfindung ist es, einen Halter der eingangs genannten Art derart auszugestalten, daß gewisse Abweichungen der tatsächlichen Montageposition der Befestigungsteile von einer der Abmessung des länglichen Gegenstandes entsprechenden Idealposition ausgeglichen werden können.

Diese Aufgabe wird erfindungsgemäß dadurch gelöst, daß
c) an dem Befestigungsteil eine Zahnung vorgesehen ist, deren Zähne parallel zueinander, senkrecht oder schräg zur Längsrichtung des länglichen Gegenstandes verlaufen;
d) mit dem Ende des länglichen Gegenstandes ein Befestigungsansatz verbunden ist, der eine zur Zahnung des Befestigungsteils komplementäre Zahnung aufweist;
e) ein Verbindungsteil vorgesehen ist, welches
   ea) eine Aufnahme aufweist, welche den Befestigungsansatz axial verschiebbar aufnimmt;
   eb) Befestigungsmittel aufweist, mit denen das Verbindungsteil in Richtung auf das Befestigungsteil geführt und an diesem festgelegt werden kann,
wobei
f) in einer Endposition der Befestigungsmittel die Zahnung des Befestigungsteiles und die Zahnung des Befestigungsansatzes ineinander eingreifen.

Die erfindungsgemäße Lösung der oben geschilderten Aufgabe ist also im Zusammenwirken von drei Hauptkomponenten zu sehen: dem mit einer Zahnung versehenen Befestigungsansatz, der mit dem Ende des länglichen Gegenstandes, z. B. der Brausestange, verbunden ist, dem die eigentliche Festlegung des Halters an der Gebäudewand dienenden Befestigungsteil, welches ebenfalls eine Zahnung trägt, und dem Verbindungsteil, mit welchem der Befestigungsansatz an dem Befestigungsteil so festgelegt werden kann, daß die Zahnungen der beiden Teile in einer der tatsächlichen Länge des länglichen Gegenstandes entsprechenden Weise ineinander greifen. Bei einem erfindungsgemäßen Halter "sucht" sich die Zahnung am Befestigungsansatz die richtige Relativposition zur Zahnung am Befestigungsteil, ohne daß es hierzu aufwendiger Justierarbeiten bedürfte.

Das Verbindungsteil findet seine richtige Position am Befestigungteil dann leicht, wenn es eine Fläche aufweist, die senkrecht zur Längsrichtung des länglichen Gegenstandes verläuft und in der Montagestellung an einer Fläche des Befestigungsteils anliegt.

Das Aufschieben und Fixieren des Verbindungsteiles ist ohne Werkzeug möglich, wenn seine Befestigungsmittel durch Rastmittel gebildet sind, welche mit Rastmitteln des Befestigungsteiles zusammenwirken. Die Rastmittel brauchen dabei selbst nicht zugänglich zu sein, können also z.B. unter einem Sichtgehäuse verdeckt sein.

Zweckmäßig ist, wenn die Zahnung des Befestigungsteiles an einem von der Anlagefläche weg weisenden Vorsprung des Befestigungsteiles vorgesehen ist. Auf diese Weise wird der Abstand gewonnen, der häufig zwischen dem länglichen Gegenstand und der Gebäudewand erforderlich ist.

Die Existenz dieses Vorsprunges kann zudem dazu ausgenutzt werden, daß das Verbindungsteil in der Montagestellung an einer senkrecht zur Anlagefläche verlaufenden Fläche des Vorsprunges des Befestigungsteiles anliegt. Der Vorsprung des Befestigungsteiles dient also auf diese Weise gleichzeitig der Positionierung des Verbindungsteiles, die innerhalb des ausgleichbaren Bereiches bei allen unterschiedlichen Längen der Brausestange dieselbe bleibt.

Bei einer bevorzugten Ausführungsform der Erfindung umfassen die Rastmittel des Befestigungsteils einen sich von der Anlagefläche weg erstreckenden Rastvorsprung und eine an diesem vorgesehene Rastausnehmung und die Rastmittel des Verbindungsteiles sind von einer an das Verbindungsteil angeformten federnden Lasche und einer an die Lasche angeformten, in der Montagestellung in die Rastausnehmung eingreifenden Rastnase gebildet.

Dabei wird wiederum diejenige Ausgestaltung bevorzugt, bei welcher an dem Rastvorsprung des Befestigungsteils eine schräg verlaufende Nockenfläche vorgesehen ist, an welcher beim Aufschieben des Verbindungsteiles auf das Befestigungsteil die Rastnase des Verbindungsteils entlang gleitet. Bei dieser Ausgestaltung der Erfindung sucht sich beim Aufschieben des Verbindungsteiles auf das Befestigungsteil zunächst der Befestigungsansatz innerhalb der Aufnahme des Verbindungsteiles seine richtige axiale Position, bevor dann in der letzten Phase des Aufschiebens beim wechselseitigen Eingreifen der Rastmittel die Zahnungen am Befestigungsteil und am Befestigungsansatz in Eingriff kommen. Erst dann ist die relative Lage der drei Teile zueinander fixiert.

Zweckmäßig ist, wenn der Befestigungsansatz an einem Klemmstück ausgebildet ist, welches einen in den Innenraum des länglichen Gegenstandes im Preßsitz einführbaren Klemmansatz aufweist. Brausestange und dgl. sind im allgemeinen als Hohlstangen ausgebildet; sie können nach Bedarf in ihrer Länge zugesägt werden. Zur Befestigung der so erhaltenen Stücke wird an jedem der beiden Enden ein Klemmstück eingepaßt, welches dann unter Verwendung des an diesem vorgesehenen Befestigungsansatzes mit Hilfe eines erfindungsgemäßen Halters an der Gebäudewand festgemacht werden kann.

Auch das Klemmstück findet bei einer besonders bevorzugten Ausführungsform der Erfindung eine zweite Verwendung: auf das Klemmstück kann nämlich im Übergangsbereich zwischen dem Klemmansatz und dem Befestigungsansatz ein Sichtgehäuse aufgeschoben sein, welches in der Montagestellung das Befestigungsteil, das Verbindungsteil und den Befestigungsansatz abdeckt. Die Relativposition zwischen dem Sichtgehäuse und dem Befestigungsteil ist also nicht von vorn herein festgelegt sondern verändert sich mit der genauen Länge der Brausestange ebenso wie sich die Relativposition des Befestigungsansatzes gegenüber dem Befestigungsteil verändern kann. Bei dieser erfindungsgemäßen Ausgestaltung ergeben sich zwischen dem Sichtgehäuse und der Brausestange niemals unschöne Spalte.

Das Sichtgehäuse läßt sich auf das Klemmstück leicht aufschieben und an diesem festlegen, wenn der Befestigungsansatz außerhalb der Zahnung einen elastisch federnden Bereich aufweist.

Am freien Rand des Sichtgehäuses kann ein Zwischenring angeordnet sein, der für einen optisch ansprechenden Übergang zur Gehäusewand sorgt. Außerdem können mehrere derartige Zwischenringe zum Ausgleich von Wandunebenheiten, die z. B. zwischen dem oberen und dem unteren Brausestangenhalter vorliegen können, übereinander gelegt werden.

Die Montage des Zwischenringes läßt sich dadurch vereinfachen, daß der Zwischenring an dem Befestigungsteil verschiebbar gehaltert ist.

Der Zwischenring kann auf seiner der Gebäudewand zugewandten Seite eine Dichtung, insbesondere eine O-Ringdichtung tragen. Dieser verhindert das Eindringen von Wasser in den von dem Sichtgehäuse umgebenen Raum.

Ein Ausführungsbeispiel der Erfindung wird nachfolgend anhand der Zeichnung näher erläutert; die einzige Figur zeigt einen Brausestangenhalter im senkrechten Schnitt mit einem Abschnitt der hieran befestigten Brausestange.

In der Zeichnung ist der untere Bereich einer Brausestange dargestellt, die insgesamt das Bezugszeichen 2 trägt. Bei dieser handelt sich im dargestellten Ausführungsbeispiel um ein hohles Profilteil, dessen Querschnitt aus hier nicht interessierenden Gründen von der Kreisform abweicht. Die Brausestange 2 ist durch einen Brausestangenhalter 1 an der Wand der Duschkabine bzw. des Badezimmers befestigt; ein ähnlicher Brausestangenhalter 1 ist am oberen Ende der Brausestange 2 zu denken.

Der Brausestangenhalter 1 umfaßt ein Befestigungsteil 3, welches mit einer ebenen Anlagefläche 4 an der Gebäudewand anliegt. Das Befestigungsteil 3 ist mit Durchgangsbohrungen 5, 6 versehen, durch welche sich nicht dargestellte Befestigungschrauben hindurch erstrecken, die in in die Wand eingelassene Dübel eingedreht werden.

An das Befestigungsteil 3 ist ein quaderförmiger, aus fertigungstechnischen Gründen hohler Vorsprung 7 angeformt, der an seiner parallel zur Anlagefläche 4 verlaufenden Stirnseite mit einer Zahnung 8 versehen ist. Die einzelnen Zähne der Zahnung 8 verlaufen parallel zueinander und senkrecht zur Zeichenebene.

In den Innenraum 9 der Brausestange 2 ist ein entsprechend gestalteter Klemmansatz 11 eines Klemmstückes 10 eingepreßt. Parallel zum Klemmansatz 11 ist an das Klemmstück 10 ein hohler, sich nach unten öffnender Befestigungsansatz 12 angeformt. An dem Befestigungsansatz 12 ist ebenfalls eine Zahnung 13 ausgebildet, die zu der Zahnung 8 des Befestigungsteiles 7 komplementär ist und im fertig montierten Zustand, der in der Zeichnung darstellt ist, in einer bestimmten Relativposition in diese eingreift. Durch einen U-förmigen Schlitz 14, der in den Befestigungsansatz 12 des Klemmstückes 10 eingebracht ist, erhält der außerhalb der Zahnung 13 befidnliche Bereich des Befestigungsansatzes 12 den Charakter einer Federlasche, die in einem gewissen Ausmaße elastisch nach innen gedrückt werden kann.

Der Befestigungsansatz 12 des Klemmstückes 10 ist in eine Aufnahme 16 eines Verbindungsteiles 15 eingeführt. Bei dem Verbindungsteil 15 handelt es sich um ein Formteil, welches mit einer in der Zeichnung nach oben weisenden Fläche an der benachbarten nach unten weisenden Fläche des Vorsprunges 7 des Befestigungsteiles 3 anliegt.

Das Befestigungsteil 3 weist einen Rastvorsprung 17 mit einer Rastöffnung 18 auf. In die Rastöffnung 18 greift im dargestellten, montierten Zustand die Rastnase 20 einer an das Verbindungsteil 15 angeformten elastischen Lasche 19 ein.

Im Bereich des Überganges zwischen dem Klemmansatz 11 und dem Befestigungsansatz 12 ist auf das Klemmstück 10 ein Sichtgehäuse 21 aufgeschoben, welches die innerhalb liegenden Teile den Blicken des Betrachters entzieht. Das Sichtgehäuse 21 ist zur Gebäudewand hin offen und hier auf eine Kreisrippe 23 eines Zwischenringes 22 im Preßsitz aufgeschoben. Der Zwischenring 22 ist an seiner der Gebäudewand zugekehrten Seite mit einer Ringnut 24 versehen, in welche ein O-Dichtungsring eingelegt werden kann (nicht dargestellt).

An den Zwischenring 22 ist einstückig ein Haken 25 angeformt, welcher z. B. dem Aufhängen eines Waschlappens oder dergleichen dienen kann. Dieser Haken 25 kann bei dem oberen, in der Zeichnung nicht dargestellten Brausestangenhalter 1 auch weggelassen werden.

Durch den Zwischenring 22 (im Bereich des Hakens 25) und den fluchtenden Bereich des Sichtgehäuses 21 sind Durchgangsöffnungen 26, 27 gelegt, deren Sinn weiter unten erläutert wird.

Die Funktionsweise des oben beschriebenen Brausestangenhalters 1 ist wie folgt:

Zunächst wird im Befestigungsbereich des oberen und unteren Endes der Brausestange 2 jeweils ein Befestigungsteil 3 an der Gebäudewand angeschraubt. Hierzu werden mit entsprechenden Bohrschablonen auf der Gebäudewand die Löcher angezeichnet, danach gebohrt und mit Dübeln versehen. Die Befestigungsteile 3 werden dann mit Schrauben, die sich durch die Durchgangsbohrungen 5, 6 hindurch erstrecken, an der Gebäudewand befestigt. Der vertikale Abstand der beiden Befestigungsteile 3 wird dabei, der Länge der Brausestange 2 entsprechend, ungefähr eingehalten. Da immer mit einer gewissen Ungenauigkeit bei der Einbringung der Bohrungen in die Gebäudewand zu rechnen ist, müssen von den beiden Brausestangenhaltern 1 Toleranzen im Bereich von einigen Millimetern ausgeglichen werden können. Auf welche Weise dies mit dem beschriebenen Brausestangenhalter geschieht, wird aus der nachfolgenden Erläuterung deutlich werden.

Zunächst sei angenommen, daß der obere in der Zeichnung nicht dargestellte Brausestangenhalter 1 bereits zumindest lose an der Gebäudewand befestigt sei. Hierdurch ist die Lage des unteren Endes der Brausestange 2 vorgegeben, die nach dem oben Gesagten nicht immer exakt der richtigen Relativlage zu dem Befestigungsteil 3 entspricht. In das untere Ende der Brausestange 2 ist bereits der Klemmansatz 11 des Klemmstückes 10 eingetrieben. Das Sichtgehäuse 21 wird in einer leichten Schräglage, unter ca. 15° gegenüber Vertikalen zur Gebäudewand gerichtet, über den Befestigungsansatz 12 gestreift, wobei der durch den Schlitz 14 federnde Endbereich des Befestigungsansatzes 12 kurz vor Erreichen der Endlage des Sichtgehäuses 21 nach innen gedrückt wird und beim Erreichen der Endlage des Sichtgehäuses 21 wieder nach außen federt und dadurch das Sichtgehäuse 21 fixiert. Anschließend wird das Verbindungsteil 15 über den Befestigungsansatz 12 gestreift. In diesem Zustand ist zwischen Verbindungsteil 15 und Klemmstück 10 noch eine axiale Relativbewegung möglich.

Auf das Befestigungsteil 3, das in vertikaler Richtung parallele Führungsflächen aufweist, wird der Zwischenring 22, der in der Innenkontur komplementäre Führungsflächen 30 besitzt, aufgeschoben. Aufgrund eines leichten Preßsitzes zwischen den Führungsflächen von Befestigungsteil 3 und Zwischenring 22 ist eine ungefähre vertikale Ausrichtung und Vorfixierung des Zwischenringes 22 möglich.

Nunmehr wird die gesamte so erhaltene Baueinheit, das heißt, das untere Ende der Brausestange 2, das hierin befestigte Klemmstück 10, das Verbindungsteil 15 und das Sichtgehäuse 21, in Richtung auf die Gebäudewand bewegt, also zum Beispiel um die obere, lose Befestigungsstelle verschwenkt. Bei dieser Bewegung gleitet die Rastnase 20 über eine schräg angestellte Nockenfläche 28 des Rastvorsprunges 17 des Befestigungsteiles 3. Dabei wird das Verbindungsteil 15 in der Zeichnung nach oben gedrückt, bis die oben genannte Fläche des Verbindungsteiles 15 an dem Vorsprung 7 des Befestigungsteiles 3 anstößt. Nunmehr hat das Verbindungsteil 15 seine richtige axiale Position gegenüber dem Klemmstück 10 gefunden. Im weiteren Verlauf der Bewegung der mit dem unteren Ende der Brausestange 2 verbundenen Baueinheit gelangt die Rastnase 20 schließlich in den Bereich der Rastöffnung 18 des Rastvorsprunges 17 des Befestigungsteiles 3. Die Rastnase 20 federt in die Rastöffnung 18 ein, wodurch sowohl das Verbindungsteil 15 als auch das Klemmstück 10 am Befestigungsteil 3 festgelegt werden. In dieser Position greifen die komplementären Zahnungen 8 des Befestigungsteiles und 13 des Klemmstückes 10 ineinander ein, so eine axiale Relativbewegung zwischen Befestigungsteil 3 und Klemmstück 10 nicht mehr möglich ist. Während der oben beschriebenen Bewegung der Baueinheit in Richtung zur Gebäudewand wird gleichzeitig der vorfixierte Zwischenring 22 durch das Überstreifen des inneren Randbereiches des Sichtgehäuses 21 in eine entgültige Position gedrückt und festgelegt.

Das untere Ende der Brausestange 2 ist nunmehr über das Befestigungsteil 3 an der Wand der Duschkabine bzw. des Badezimmers fixiert.

Soll der Brausestangenhalter 1 wieder demontiert werden, so wird über die Durchgangsöffnungen 26 und 27 des Zwischenringes 22 bzw. des Sichtgehäuses 21 ein Werkzeug, z.B. ein Schraubenzieher, eingeführt und die Rastnase 20 der Lasche 19 des Verbindungsteiles 15 aus der Rastöffnung 18 des Befestigungsteiles 3 ausgehoben. Dann läßt sich das untere Ende der Brausestange 2 und die hiermit verbundene Baueinheit aus Klemmstück 10, Verbindungsteil 15 und Sichtgehäuse 21 wieder von der Gebäudewand wegbewegen.

## Patentansprüche

1. Halter zur Befestigung eines länglichen Gegenstandes, insbesondere einer Brausestange, an zwei voneinander beabstandeten Stellen einer Gebäudewand mit
a) einem Befestigungsteil, welches an der Gebäudewand anschraubbar ist und an dieser über eine Anlagefläche anliegt;
b) einer Aufnahme für den länglichen Gegenstand, die durch eine senkrecht zur Gebäudewand gerichtete Bewegung auf das Befestigungsteil aufschiebbar und an dieser befestigbar ist,
dadurch gekennzeichnet, daß
c) an dem Befestigungsteil (3) eine Zahnung (8) vorgesehen ist, deren Zähne parallel zueinander, senkrecht oder schräg zur Längsrichtung des lännglichen Gegenstandes (2) verlaufen;
d) mit dem Ende des länglichen Gegenstandes (2) ein Befestigungsansatz (12) verbunden ist, der einen zur Zahnung (8) des Befestigungsteils (3) komplementäre Zahnung (13) aufweist;
e) ein Verbindungsteil (15) vorgesehen ist, welches
ea) eine Aufnahme (16) aufweist, welche den Befestigungsansatz (12) axial verschiebbar aufnimmt;
eb) Befestigungsmittel (19, 20) aufweist, mit denen das Verbindungsteil (15) in Richtung auf das Befestigungsteil (3) geführt und an diesem festgelegt werden kann,
wobei
f) in einer Endposition der Befestigungsmittel (19, 20) die Zahnung (8) des Befestigungsteils (3) und die Zahnung (13) des Befestigungsansatzes (12) ineinander eingreifen.

2. Halter nach Anspruch 1, dadurch gekennzeichnet, daß das Verbindungsteil eine Fläche aufweist, welche senkrecht zur Längsrichtung des länglichen Gegenstandes (2) verläuft und in der Montagestellung an einer Fläche des Befestigungsteiles (3) anliegt.

3. Halter nach Anspruch 1 oder 2, dadurch gekennzeichnet, daß die Befestigungsmittel des Verbindungsteiles (15) durch Rastmittel (19, 20) gebildet sind, welche mit Rastmitteln (17, 18) des Befestigungsteiles (3) zusammenwirken.

4. Halter nach einem der vorhergehenden Ansprüche, dadurch gekennzeichnet, daß die Zahnung (8) des Befestigungsteils (3) an einem von der Anlagefläche (4) weg weisenden Vorsprung (7) des Befestigungsteils (3) vorgesehen ist.

5. Halter nach Anspruch 4, dadurch gekennzeichnet, daß das Verbindungsteil (15) in der Montagestellung an einer senkrecht zur Anlagefläche (4) verlaufenden Fläche des Vorsprunges (7) des Befestigungsteils (15) anliegt.

6. Halter nach einem der Ansprüche 3 bis 5, dadurch gekennzeichnet, daß die Rastmittel des Befestigungsteils (3) einen sich von der Anlagefläche (4) weg erstreckenden Rastvorsprung (17) und eine an diesem vorgesehene Rastausnehmung (18) umfassen und daß die Rastmittel des Verbindungsteiles (15) von einer an das Verbindungsteil (15) angeformten federnden Lasche (19) und einer an die Lasche (19) angeformten, in der Montagestellung in die Rastausnehmung (18) eingreifenden Rastnase (20) gebildet sind.

7. Halter nach Anspruch 6, dadurch gekennzeichnet, daß an dem Rastvorsprung (17) des Befestigungsteils (3) eine schräg verlaufende Nockenfläche (28) vorgesehen ist, an welcher beim Aufschieben des Verbindungsteils (15) auf das Befestigungsteil (3) die Rastnase (20) des Verbindungsteils (15) entlang gleitet.

8. Halter nach einem der vorhergehenden Ansprüche, dadurch gekennzeichnet, daß der Befestigungsansatz (12) an einem Klemmstück (10) ausgebildet ist, welches einen in den Innenraum des länglichen Gegenstandes (2) im Preßsitz einführbaren Klemmansatz (11) aufweist.

9. Halter nach Anspruch 8, dadurch gekennzeichnet, daß auf das Klemmstück (10) im Übergangsbereich zwischen dem Klemmansatz (11) und dem Befestigungsansatz (12) ein Sichtgehäuse (21) aufgeschoben ist, welches in der Montagestellung das Befestigungsteil (3), das Verbindungsteil (15) und den Befestigungsansatz (12) abdeckt.

10. Halter nach Anspruch 9, dadurch gekennzeichnet, daß der Befestigungsansatz (12) außerhalb der Zahnung (13) einen elastisch federnden Bereich aufweist.

11. Halter nach Anspruch 9 oder 10, dadurch gekennzeichnet, daß an dem freien Rand des Sichtgehäuses (21) ein Zwischenring (23) angeordnet ist.

12. Halter nach Anspruch 11, dadurch gekennzeichnet, daß der Zwischenring (22) an dem Befestigungsteil (3) verschiebbar gehaltert ist.

13. Halter nach Anspruch 11 oder 12, dadurch gekennzeichnet, daß der Zwischenring (22) auf seiner der Gebäudewand zugewandten Seite eine Dichtung trägt.
